# EUROPÄISCHE PATENTSCHRIFT

(11) **EP 0 576 832 B1**
(45) Veröffentlichungstag und Bekanntmachung des Hinweises auf die Patenterteilung: **17.07.1996**
(21) Anmeldenummer: 93108553.4
(22) Anmeldetag: 27.05.1993
(51) Int. Cl.: A63B 69/18, A63B 23/04

(54) **Übungsgerät, insbesondere für Skiläufer**
Training apparatus particularly for skiers
Appareil d'exercice, en particulier pour des skieurs

(30) Priorität: 03.06.1992 DE 4218186
(43) Veröffentlichungstag der Anmeldung: 05.01.1994
(73) Patentinhaber: Bermann, Alexander, W-2208 Glückstadt (DE)
(72) Erfinder: Bermann, Alexander, W-2208 Glückstadt (DE)
(74) Vertreter: Rehders, Jochen, Dipl.-Ing.

(56) Entgegenhaltungen:
- EP-A- 0 296 129
- DE-A- 2 420 826
- FR-A- 2 336 150

## Beschreibung

Die Erfindung betrifft ein Übungsgerat, insbesondere für Skiläufer, mit mindestens zwei einander zugeordneten, flachen und Standflächen für mindestens einen Skiläufer bildenden Elementen.

Beim alpinen Skilauf ändert der Skiläufer durch Kurz- oder Weitparallelschwünge die Richtung bzw. paßt am Hang die Geschwindigkeit dadurch an, daß nicht in Schußfahrt, sondern in Schrägfahrt am Hang entlang gefahren wird, wobei der Richtungswechsel von einer Schrägfahrt in einer Richtung zur anderen Schrägfahrt in entgegengesetzter Richtung durch Schwünge herbeigeführt wird. Durch Wedeln läßt sich ebenfalls die Geschwindigkeit am Hang bestimmen, wobei Kurzschwünge in einer durchgehenden Wellenlinie aufeinanderfolgen. Das Wedeln und die Schwünge werden dabei durch Verlagern des Schwerpunkts und Drehung des Körpers des Skiläufers bewirkt. Diese Bewegungen zu erlernen und zu beherrschen gehört zu den schwierigsten Aufgaben, die ein Skiläufer zu bewältigen hat. Insbesondere das Training zum Halten des Gleichgewichts während der Schwünge, deren Wechsel durch einen kleinen Sprung eingeleitet werden muß, um die Skier parallel in die neue Richtung bringen zu können, konnte bisher nur auf der Skipiste geübt werden, obwohl gerade diese Bewegungen möglichst häufig wiederholt werden müssen, damit sie sicher beherrscht werden, was dem durchschnittlichen Skiurlauber während seiner Urlaubszeit kaum ausreichend möglich ist.

In der FR-A-2 336 150 ist ein Übungsgerät für Skiläufer beschrieben, mit dem sich Gleichgewichtsübungen durchführen lassen. Das Gerät besteht aus einer Grundplatte mit einer nach unten gerichteten, einem Kugelabschnitt entsprechenden Wölbung, so daß diese Grundplatte in alle Richtungen kippbar und auch drehbar ist. Oberhalb der Grundplatte ist ein Paar dreh- und kippbarer Platten angeordnet, die die Standflächen für die Füße des Skiläufers bilden. Mit diesem Gerät soll der Benutzer in die Lage versetzt werden, alle für das Skilaufen notwendigen Bewegungsfolgen zu simulieren und zu trainieren.

Zwar gibt es bereits verschiedene Übungsgeräte, mit denen sich Schwünge auf in einer waagerechten Ebene elastisch schwingenden Brettern üben lassen, jedoch ist hiermit keine tatsächliche, Zentrifugalkräfte erzeugende Bewegung verbunden. Somit beschränkt sich der Trainingseffekt bei diesen Übungsgeräten auf das Einüben der Hüftschwünge, ohne daß dabei das Gleichgewichtsgefühl in ausreichendem Maße trainiert wird.

Um das Gleichgewichtsgefühl unter dem Einfluß von Zentrifugalkräften zu trainieren, wurde bereits vorgeschlagen, daß sich der Skiläufer im Randbereich einer rotierenden Scheibe aufstellt und durch Verlagerung des Schwerpunktes seines Körpers die Zentrifugalkräfte ausgleicht. Hierbei kann der Skiläufer in eine mehr oder weniger tiefe Hockstellung gehen, um auch diesen Einfluß zu erproben. Da bei diesem Übungsgerät keine Richtungsänderung auftritt und der Skiläufer sich ständig mit der Scheibe dreht, ist der Übungs- und Trainingseffekt ebenfalls gering.

Der Erfindung liegt die Aufgabe zugrunde, ein Übungsgerät, insbesondere für Skiläufer zu schaffen, mit dem es möglich ist, Schwünge unter Verhältnissen zu üben und zu trainieren, die der Wirklichkeit weitgehend entsprechen.

Ausgehend von dieser Aufgabenstellung wird ein Übungsgerät vorgeschlagen, das aus mindestens zwei, einander zugeordneten, gegenläufig angetriebenen, flachen Scheiben für mindestens einen Skiläufer besteht, die derart angeordnet sind, daß der Skiläufer zum Simulieren des Wedelns oder von Parallelschwüngen zwischen den Scheiben wechseln kann. Der Wechsel findet tangential von einer Scheibe zur anderen statt. Der Wechsel wird dadurch eingeleitet, daß der Skiläufer im richtigen Moment eine kleine Sprungbewegung ausführt, wodurch er die Scheibe, auf der er sich gerade befindet, tangential verläßt und, wenn die Bewegung richtig ausgeführt wurde, tangential auf der benachbarten Scheibe landet. Diese Bewegung entspricht dem Übergang von einem Bogen beim Wedeln zum entgegengesetzt gekrümmten Boden beim Wedeln und erfordert denselben Bewegungsablauf. Während sich der Skiläufer auf der einen Scheibe befindet, muß er die Zentrifugalkraft durch entsprechende Schwerpunktsverlagerung ausgleichen, sich beim Sprung aufrichten und im Moment des Landens auf der benachbarten Scheibe eine Schwerpunktsverlagerung in entgegengesetzter Richtung vollziehen. Sind nur zwei benachbarte Scheiben vorgesehen, vollführt der Skiläufer auf der einen Scheibe jeweils eine fast vollständige Umdrehung, bevor er wieder auf die andere Scheibe wechselt.

Um auch Anfängern die Möglichkeit zu geben, das Übungsgerät zu benutzen, kann ein drehzahlveränderlicher Antrieb für die Scheiben vorgesehen sein, der für Anfänger auf eine geringe Drehgeschwindigkeit und für hochtrainierte Skiläufer auf eine hohe Drehgeschwindigkeit mit stufenlos einstellbaren Zwischenwerten eingestellt werden kann. Eine weitere Möglichkeit, die auf einer Skipiste herrschenden Verhältnisse zu simulieren, besteht darin, das Übungsgerät mit den sich drehenden Scheiben mit einer Vorrichtung zum Verändern der Neigung der Scheiben relativ zueinander und/oder zu einer Grundfläche auszustatten. Auf diese Weise lassen sich eine Hanglage, Bodenwellen und Bodensenken simulieren.

Während sich zum Üben des Wedelns die Umfänge von benachbarten Scheiben berühren oder mit geringem Abstand zueinander angeordnet sind, lassen sich durch Schwung verbundene Schrägfahrten dadurch simulieren, daß die Umfänge von wenigstens zwei benachbarten Scheiben mit Abstand zueinander angeordnet sind und der Zwischenraum zwischen den Scheiben einen bündig mit den Scheibenoberflächen liegenden, gleitfähigen oder rollenden Belag aufweist. Bei dieser Ausführungsform springt der Skiläufer nicht direkt von einer Scheibe auf die benachbarte Scheibe, sondern springt zunächst auf den Belag zwischen den Scheiben, gleitet oder rollt auf diesem Belag tangential zur Scheibe und springt im richtigen Moment auf die benachbarte Scheibe. In diesem Fall verbleibt der Körper des Skiläufers während des Gleitens oder Rollens auf dem Belag zwischen den Scheiben mit dem Schwerpunkt über den Füßen und nimmt die Schwerpunktsverlagerung erst wieder vor, wenn er auf die zweite Scheibe gelangt. Dies entspricht somit den Bewegungen bei durch Kurz- oder Weitparallelschwünge verbundenen Schrägfahrten.

Die Scheiben können mit unterschiedlichen Drehgeschwindigkeiten angetrieben sein und können auch unterschiedliche Durchmesser aufweisen, um Kurzschwünge und Weitschwünge zu üben.

Um auch noch Buckel in einer Skipiste zu simulieren, können die Scheiben durch eine Vorrichtung einer periodischen Veränderung der Höhenlage ausgesetzt sein.

Um den Übergang von eng nebeneinander angeordneten Scheiben zu erleichtern und den üblichen Gebrauch des Skistocks einzubeziehen, können zwischen zwei Scheiben elastische Skistöcke angeordnet sein, die sich in der Griffstellung beim Wechseln befinden und im Moment des Sprungs zum Abstützen kurz ergriffen werden.

Um ungeübte Skiläufer vor Verletzungen zu schützen, wenn sie auf einer Scheibe oder beim Wechseln von einer Scheibe zur anderen das Gleichgewicht verlieren, kann der Skiläufer mit einer Seilaufhängung verbunden sein, die ihm volle Bewegungsfreiheit läßt, einen Sturz jedoch auffängt.

Ebenso ist es möglich, statt der Seilaufhängung oder zusätzlich zu dieser Seilaufhängung einen Sicherheitszaun um die Scheiben herum anzuordnen.

Um insbesondere das Wedeln üben zu können, kann eine größere Anzahl von Scheiben, z. B. acht bis zehn Scheiben in einer Reihe angeordnet sein, die sich gegenläufig drehen und die zusätzlich zu den Schwungbewegungen eine Vorwärtsbewegung über eine längere Strecke bewirken.

Um den Übungseffekt einer Wedelabfahrt am Hang zu vergrößern, können die Scheiben auf einem schrägen, ggf. heb- und senkbaren Träger angeordnet sein, der sich auf verschiedene Neigungen einstellen läßt.

Wenn es die Platzverhältnisse zulassen, können auch drei, vier oder mehr Scheiben im Dreieck, im Quadrat usw. angeordnet sein.

Das erfindungsgemäße Übungsgerät läßt sich nicht nur als Trainingsgerät für den alpinen Skilauf, sondern allgemein als Fitneß-Trainingsgerät zur Rehabilitation von Personen mit Problemen des Gleichgewichtsinns und auch als Freizeitvergnügungsgerät in Vergnügungsparks oder auf einer Kirmes aufstellen und benutzen.

Die Erfindung wird nachstehend anhand mehrerer in der Zeichnung dargestellter Ausführungsbeispiele des näheren erläutert. In der Zeichnung zeigen:
- Fig. 1: eine Wedelkurve mit Kennzeichnung der Wendepunkte,
- Fig. 2: den Kurvenverlauf bei einer Abfahrt mit längeren, entgegengesetzt verlaufenden Schrägfahrtstrecken,
- Fig. 3: einen Querschnitt durch das erfindungsgemäße Übungsgerät,
- Fig. 4: eine Draufsicht auf das Übungsgerät gemäß Fig. 3,
- Fig. 5: eine Draufsicht auf ein Übungsgerät mit beabstandeten Scheiben,
- Fig. 6: eine Seitenansicht eines Übungsgeräts mit einer größeren Anzahl in einer Reihe angeordneter Scheiben und
- Fig. 7: eine Draufsicht auf ein Übungsgerät mit vier im Quadrat angeordneten Scheiben.

Wie aus Fig. 1 erkennbar ist, besteht eine Wedelkurve aus entgegengesetzten Kurvenabschnitten 1, die über Wendepunkte 2 miteinander verbunden sind. Der Skiläufer verlagert an diesen Wendepunkten 2 seinen Schwerpunkt unter gleichzeitiger Drehung seines Körpers und der Ski, wodurch der Kurvenwechsel bewirkt wird. Dabei muß der Skiläufer in den Kurvenabschnitten 1 die Zentrifugalkraft durch Schwerpunktsverlagerung nach innen ausgleichen, sich in den Wendepunkten 2 aufrichten und den Schwerpunkt zur entgegengesetzten Seite verlagern.

Während beim Wedeln die Kurvenabschnitte 1 übergangslos aufeinanderfolgen, sind in Fig. 2 mehr oder weniger lange Schrägfahrtstrecken 3 durch Kurz- oder Weitparallelschwünge 4 an Wendepunkten 2 verbunden. Bei dieser Fahrweise schließt sich an jeden Schwung, währenddessen der Skiläufer den Schwerpunkt zum Kurveninneren verlagern muß, eine gerade Strecke an, während der der Schwerpunkt oberhalb der Füße liegen muß.

Der Bewegungsablauf beim Wedeln gemäß Fig. 1 läßt sich durch ein Übungsgerät gemäß Fig. 3, 4, 6 und 7 wirklichkeitsnah simulieren. Der Bewegungsablauf gemäß Fig. 2 läßt sich durch das Übungsgerät gemäß Fig. 5 simulieren. Die Bewegungsabläufe gemäß Fig. 1 und Fig. 2 lassen sich durch Kombination von Ausführungsformen gemäß Fig. 4 und Fig. 5 zusammenfassen.

Im einzelnen besteht das erfindungsgemäße Übungsgerät in seiner einfachsten Form aus einem Scheibenpaar 8, das bündig mit einem Bodenbelag 9 über einem Boden 5 angeordnet ist. Die Scheiben 8 werden jeweils durch eine Antriebsvorrichtung 7 getragen, die die Scheiben 8 mit einstellbarer, ggf. unterschiedlicher Geschwindigkeit in entgegengesetzte Drehung versetzt. Die Antriebsvorrichtungen 7 können des weiteren einen Heb- und Senk- sowie einen Kippmechanismus aufweisen, um zum Simulieren von Pistenunebenheiten eine Auf- und Abbewegung entsprechend dem Pfeil auf die Scheiben 8 zu übertragen und um zum Simulieren von Bodenwellen und -senken die Scheiben 8 in eine Neigung zueinander zu bringen, wie dies gestrichelt dargestellt ist.

Diese gestrichelt dargestellte Lage der Scheiben 8 entspricht einer Bodenwelle, während eine entgegengesetzte Neigung einer Bodensenke entsprechen würde. Die Antriebsvorrichtungen 7 sind in einer Ausnehmung 6 im Boden 5 angeordnet. Der Bodenbelag 9 dient dazu, eine bündige Fläche im Zwickelbereich zwischen den beiden Scheiben 8 zu gewährleisten, um ein Einklemmen des Übenden zu vermeiden. Dieser Bodenbelag 9 kann als relativ weicher Bodenbelag ausgeführt sein, um Verletzungsgefahren auszuschließen. Aus dem gleichen Grunde ist mit Abstand zu den Scheiben 8 ein Sicherheitszaun 11 vorgesehen, der stürzende Skiläufer elastisch abfängt.

Zusätzlich zum Sicherheitszaun 11 oder anstelle des Sicherheitszauns 11 kann der übende Skifahrer auch mit einer nicht dargestellten Seilaufhängung verbunden sein, die ihm freie Bewegung beim Üben ermöglicht, ihn jedoch beim Sturz auffängt.

Ein Skistock 10 ist am Boden elastisch befestigt und befindet sich in dem Bereich, in dem ein Skiläufer beim Schwingen den skistock aufzusetzen pflegt. Der Skistock wird vom Übenden in dem Moment ergriffen, in dem er mit einem leichten Sprung von einer Scheibe auf die andere wechselt. In dem Moment, wo der Übende nicht mehr im Kontakt mit der Scheibe 8 steht, bewegt er sich tangential entsprechend dem Pfeil 12 weiter und landet ebenso tangential auf der benachbarten Scheibe 8. Führt er hierbei die erforderlichen Schwerpunktsverlagerungen in der richtigen Weise durch, folgt er stets der Drehung der Scheibe um nahezu 360°, um danach erneut auf die andere Scheibe 8 überzuwechseln. Dabei ergreift er abwechselnd mit der rechten und linken Hand den Skistock 10 und stützt sich daran ab.

Der Oberflächenbelag der Scheiben 8 muß stets so griffig sein, daS der Übende auch bei den höchsten Drehgeschwindigkeiten nicht von der Scheibe abrutscht.

Während bei der Ausführungsform gemäß Fig. 3 und 4 der Wechsel von einer Scheibe zur anderen stets direkt erfolgt, sind bei der Ausführungsform gemäß Fig. 5 die Scheiben 8 so weit beabstandet, daS der Übende mit einem kurzen Sprung zunächst auf einem Bodenbelag 13 landet, der gleitfähig oder rollend ausgebildet ist, so daß der Übende tangential zur Scheibe entlang dem Pfeil 14 in Richtung zur benachbarten Scheibe gleitet und auf dieser wiederum durch einen kurzen Sprung landet. Nach etwa einer dreiviertel Umdrehung wechselt der Übende jeweils wieder auf den Bodenbelag 13 und dann auf die andere Scheibe über. Bei der Ausführungsform gemäß Fig. 5 ist es notwendig, die Übung mit angeschnallten Skiern durchzuführen, während die Übung bei der Ausführungsform gemäß Fig. 3 und 4 mit Sportschuhen oder Skistiefeln durchgeführt wird.

Der Bodenbelag 13 kann nach der Art von künstlichen Skipisten ausgeführt sein oder in alle Richtungen drehbare Rollen bzw. Kugeln aufweisen.

Die Ausführungsform gemäß Fig. 6 besteht aus einer größeren Anzahl in einer Reihe der auf einem Träger 15 angeordneten Scheiben 8, die alle mit entgegengesetzter Drehrichtung angetrieben werden. Der Träger 15 ist am Boden 5 mittels eines Gelenks 16 und einer hydraulischen Kolben-Zylinder-Einheit 17 befestigt und läßt sich auf diese Weise in seiner Neigung einstellen. Dies erlaubt nicht nur über einen längeren Weg zu fahren, sondern auch mit einer einstellbaren Neigung, wie dies bei einer wirklichen Skipiste der Fall ist, zu üben. Zwischen jeder Scheibe 8 kann, wie in Fig. 3 und 4 dargestellt, ein Skistock angeordnet sein.

Die Ausführungsform gemäß Fig. 7 zeigt schematisch die Anordnung von vier Scheiben im Quadrat, wobei die Scheiben eng benachbart zueinander und gegenläufig drehend angeordnet sind. Die Pfeile 12 zeigen den Übergang von einer Scheibe zur anderen, wie bereits bezüglich Fig. 4 erklärt. Die Pfeile 18, 19 zeigen, daß der Übende auf zwei diagonal liegenden Scheiben 8 jeweils über eine halbe Drehung und auf zwei weiteren diagonal liegenden Scheiben 8 über jeweils fast einer ganzen Umdrehung verbleibt.

Die Ausführungsform gemäß Fig. 7 ergibt einen abwechslungsreicheren Bewegungsablauf als die Ausführungsform gemäß Fig. 3, 4, ohne soviel Platz zu beanspruchen, wie die Ausführungsform gemäß Fig. 5 und 6.

Der Scheibendurchmesser kann zwischen etwa 0,75 und 3 m variieren, je nachdem ob das Wedeln oder weite Schwünge geübt werden sollen. Große und kleine Durchmesser lassen sich miteinander kombinieren, ebenso können die Drehgeschwindigkeiten benachbarter Scheiben unterschiedlich sein.

Die Scheibenoberfläche kann flachkegelig und/oder stufenförmig mit einer zentralen Erhöhung oder Vertiefung sein, um die gleiche Fußlage wie beim Skifahren darzustellen.

Mit dem erfindungsgemäßen Übungsgerät ist es möglich, einen großen Teil der Bewegungen beim alpinen Skilauf in einer Sporthalle ganzjährig zu üben. Bei ausreichend großem Scheibendurchmesser und/oder bei Anordnung von einer größeren Anzahl von Scheiben in einer Reihe oder im Mehreck können auch mehrere Skiläufer gleichzeitig üben.

Das erfindungsgemäße Übungsgerät läßt sich nicht nur als Trainingsgerät für den alpinen Skilauf, sondern allgemein als Fitneß-Trainingsgerät zur Rehabilitation von Personen mit Problemen des Gleichgewichtsinns und auch als Freizeitvergnügungsgerät in Vergnügungsparks oder auf einer Kirmes aufstellen und benutzen.

## Patentansprüche

1. Übungsgerät für Skiläufer mit mindestens zwei einander zugeordneten, flachen und Standflächen für mindestens einen Skiläufer bildenden Elementen, **dadurch gekennzeichnet,** daß die Elemente als gegenläufig angetriebene Scheiben (8) ausgebildet sind, die derart angeordnet sind, daß der Skiläufer zwischen den Scheiben (8) zum Simulieren des Wedelns oder von Parallelschwüngen wechseln kann.

2. Übungsgerät nach Anspruch 1, **gekennzeichnet durch** drehzahlveränderliche Antriebe (7) für die Scheiben (8).

3. Übungsgerät nach Anspruch 1 oder 2, **gekennzeichnet durch** eine Vorrichtung (7) zum Verändern der Neigung der Scheiben (8) relativ zueinander und/oder zu einer Grundfläche (5).

4. Übungsgerät nach Anspruch 1, 2 oder 3, **dadurch gekennzeichnet**, daß die Umfänge von wenigstens zwei benachbarten Scheiben (8) sich berührend oder mit geringem Abstand zueinander angeordnet sind.

5. Übungsgerät nach einem der Ansprüche 1 bis 4, **dadurch** **gekennzeichnet**, daß die Umfänge von wenigstens zwei benachbarten Scheiben (8) mit Abstand zueinander angeordnet sind und der Zwischenraum zwischen den Scheiben einen bündig mit den Scheibenoberflächen liegenden, gleitfähigen oder rollenden Belag (13) aufweist.

6. Übungsgerät nach einem der Ansprüche 1 bis 5, **dadurch gekennzeichnet**, daß die Scheiben (8) unterschiedliche Durchmesser aufweisen.

7. Übungsgerät nach einem der Ansprüche 1 bis 6, **gekennzeichnet durch** eine Vorrichtung (7) zum periodischen Verändern der Höhenlage der Scheiben.

8. Übungsgerät nach einem der Ansprüche 1 bis 7, **gekennzeichnet durch** wenigstens einen zwischen zwei Scheiben (8) in Griffstellung beim Wechseln angeordneten, elastischen skistock (10).

9. Übungsgerät nach einem der Ansprüche 1 bis 8, **gekennzeichnet durch** eine Seilaufhängung für einen Skiläufer.

10. Übungsgerät nach einem der Ansprüche 1 bis 8, **gekennzeichnet durch** einen wenigstens zwei Scheiben (8) mit Abstand umgebenden Sicherheitszaun (11).

11. Übungsgerät nach einem der Ansprüche 1 bis 10, **gekennzeichnet durch** eine Anzahl in einer Reihe angeordneter Scheiben (8).

12. Übungsgerät nach Anspruch 12, **dadurch gekennzeichnet**, daß die Scheiben (18) auf einem schrägen, ggf. heb- und senkbaren Träger (15) angeordnet sind.

13. Übungsgerät nach einem oder mehreren der Ansprüche 1 bis 12, **dadurch gekennzeichnet**, daß die Scheibenoberfläche flachkegelig ist.

14. Übungsgerät nach einem oder mehreren der Ansprüche 1 bis 13, **dadurch gekennzeichnet**, daß die Scheibenoberfläche stufenförmig mit einer zentralen Erhöhung oder Vertiefung ist.

## Claims

1. Training apparatus for skiers comprising at least two flat, associated elements, on which at least one skier can stand, characterized by the fact that the said elements are discs (8) driven in opposite directions, which are arranged in such a way that a skier can simulate wedelling or doing parallel turns by skipping from one disc (8) to the other.

2. Training apparatus according to claim 1, characterized by variable speed drives (7) for the discs (8).

3. Training apparatus according to claim 1 or 2, characterized by a device (7) destined for changing the inclination of the discs (8) with respect to each other and/or with respect to a given floor surface (5).

4. Training apparatus according to claim 1, 2 or 3, characterized by the fact that the circumferences of at least two adjacent discs (8) are arranged to each other in such a way that they are in contact with each other, or that there is only little space between them.

5. Training apparatus according to one of the claims 1 to 4, characterized by the fact that the circumferences of at least two adjacent discs (8) are arranged to each other with some space between them and that the said space between the discs is provided with a sliding or rolling lining (13), which levels with the surfaces of the discs.

6. Training apparatus according to the claims 1 to 5, characterized by the fact, that the discs (8) have different diameters.

7. Training apparatus according to one of the claims 1 to 6, characterized by a device (7) changing periodically the position in height of the discs.

8. Training apparatus according to one of the claims 1 to 7, characterized by at least one elastic ski pole (10), placed between two discs (8), in a position that permits a person, when he or she is skipping from one disc to the other, to grip its handle.

9. Training apparatus according to one of the claims 1 to 8, characterized by a supension rope for a skier.

10. Training apparatus according to one of the claims 1 to 8, characterized by a safety fence (11) surrounding at least two discs (8), at some distance.

11. Training apparatus according to one of the claims 1 to 10, characterized by a number of discs (8) arranged in a row.

12. Training apparatus according to claim 11, characterized by the fact that the discs (8) are arranged on an inclined supporting beam (15) which may be raised or lowered.

13. Training apparatus according to one or several of the claims 1 to 12, characterized by the fact that the surface of each disc has the shape of a flat cone.

14. Training apparatus according to one or several of the claims 1 to 13, characterized by the fact that the surfaces of the discs have a stepped structure, with a lower or a higher part in its centre.

## Revendications

1. Appareil d'entraînement pour skieurs comprenant au moins deux éléments plans adjacents constituant des surfaces d'appui pour au moins un skieur debout, caractérisé par le fait que les éléments sont constitués par des disques (8) tournant en sens inverse, disposés de telle sorte que le skieur peut passer d'un disque à l'autre (8) pour simuler la godille ou les virages parallèles.

2. Appareil d'entraînement selon la revendication 1, caractérisé par un dispositif d'entraînement (7) à vitesse de rotation variable pour les disques (8).

3. Appareil d'entraînement selon la revendication 1 ou 9, caractérisé par un dispositif (7) permettant de faire varier l'inclinaison des disques (8) entre eux, ou par rapport au sol (5).

4. Appareil d'entraînement selon la revendication 1, 2 ou 3, caractérisé par le fait que les bords d'au moins deux disques adjacents (8) sont en contact ou disposés à très faible distance l'un de l'autre.

5. Appareil d'entraînement selon l'une des revendications 1 à 4, caractérisé par le fait que les bords d'au moins deux disques adjacents (8) sont disposés à très faible distance l'un de l'autre et que dans l'espace entre les disques un revêtement lisse ou roulant (13) est disposé à fleur des surfaces des disques.

6. Appareil d'entraînement selon l'une des revendications 1 à 5, caractérisé par le fait que les disques (8) ont des diamètres différents.

7. Appareil d'entraînement selon l'une des revendications 1 à 6, caractérisé par un dispositif (7) permettant de faire varier périodiquement la hauteur des disques.

8. Appareil d'entraînement selon l'une des revendications 1 à 7, caractérisé par au moins un bâton de ski souple (10) disposé entre deux disques (8) de manière à pouvoir être agrippé lors du passage du skieur d'un disque à l'autre.

9. Appareil d'entraînement selon l'une des revendications 1 à 8, caractérisé par un câble pour soutenir un skieur.

10. Appareil d'entraînement selon l'une des revendications 1 à 8, caractérisé par une clôture de sécurité (11) entourant, à quelque distance, au moins deux disques (8).

11. Appareil d'entraînement selon l'une des revendications 1 à 10, caractérisé par un nombre de disques (8) disposés en ligne.

12. Appareil d'entraînement selon la revendication 11, caractérisé par le fait que les disques ( 8) sont disposés sur un support (15) dont on peut faire varier la hauteur.

13. Appareil d'entraînement selon l'une ou plusieures des revendications 1 à 12, caractérisé par le fait que la surface des disques est légèrement conique.

14. Appareil d'entraînement selon l'une ou plusièures des revendications 1 à 13, caractérisé par le fait que la surface des disques est étagée avec une surface centrale surélévée ou abaissée.
